# EUROPÄISCHE PATENTSCHRIFT

(11) **EP 3 648 929 B1**
(45) Veröffentlichungstag und Bekanntmachung des Hinweises auf die Patenterteilung: **22.09.2021**
(21) Anmeldenummer: 18728107.6
(22) Anmeldetag: 28.05.2018
(51) Int. Cl.: B25B 23/14, B25B 27/00, B25B 27/02, B25B 27/14, F02M 61/14, B25B 23/00

(54) **VORRICHTUNG ZUM HERSTELLEN EINER SCHRAUBVERBINDUNG**
DEVICE FOR PRODUCING A SCREW CONNECTION
DISPOSITIF POUR PRODUIRE UN ASSEMBLAGE VISSÉ

(30) Priorität: 05.07.2017 DE 102017211448
(43) Veröffentlichungstag der Anmeldung: 13.05.2020
(73) Patentinhaber: Robert Bosch GmbH, 70442 Stuttgart (DE)
(72) Erfinder: NAGEL, Jens-Peter, 71672 Marbach (DE); DRAUTZ, Daniel, 71706 Markgroeningen (DE)
(86) Internationale Anmeldenummer: PCT/EP2018/063917
(87) Internationale Veröffentlichungsnummer: WO 2019/007591

(56) Entgegenhaltungen:
- DE-A1- 2 213 549
- DE-U1-202008 008 849
- DE-U1-202012 003 773
- US-A1- 2006 236 825

## Beschreibung

Die Erfindung betrifft eine Vorrichtung zum Herstellen einer Schraubverbindung mit Aufnahmemitteln zur Aufnahme eines Schraubverbindungselements der herzustellenden Schraubverbindung und mit Antriebsmitteln.

### Stand der Technik

Um Schraubverbindungen in reproduzierbar hoher Qualität herzustellen, wie dies beispielsweise bei der Verschraubung von Kraftstoffinjektoren erforderlich ist, werden in der Serienfertigung vollautomatische Verschraubungsanlagen eingesetzt, die jedoch aufgrund ihrer Konzeption für die Einzelmontage, wie dies z.B. zu Versuchs- und Testzwecken im Bereich der Entwicklung und des Musterbaus üblich ist, eher ungeeignet sind, da es sich bei derartigen Verschraubungsanlagen um verhältnismäßig teure und aufwendig konzipierte Apparaturen handelt, welche mit Sensoren zur Drehwinkel- und/oder Drehmomenterfassung und einer angegliederten Präzisionselektronik samt erforderlicher Computer- bzw. Programmsteuerung ausgestattet sind. Zur manuellen Schraubverbindungsmontage außerhalb von klassischen Montage- bzw. Fertigungslinien sind derartige computer- bzw. programmgesteuerten Apparaturen weder ausgelegt noch vorgesehen.

Schraubvorrichtungen sind beispielsweise aus US2006/236825 A1 und DE 22 13 549 A1 bekannt.

### Offenbarung der Erfindung

Die Erfindung schlägt eine Vorrichtung gemäß unabhängigem Anspruch 1 vor.

### Vorteile der Erfindung

Die Vorrichtung mit den Merkmalen des Patentanspruchs 1 hat den Vorteil, dass Schraubverbindungen in konstant hoher und reproduzierbarer Verschraubungsqualität herstellbar sind, indem ein Kupplungskörper vorgesehen ist, der einen Antriebskörper und einen Aufnahmekörper bis zum Erreichen eines vorbestimmten Drehmoments drehfest koppelt und den Aufnahmekörper bei Erreichen des vorbestimmten Drehmoments antriebslos stellt, und dass ein Winkelstellelement vorgesehen ist, welches während eines Winkelanzugvorgangs als Antriebsmittel zur Drehmitnahme des Aufnahmekörpers dient und eine Kontur aufweist, der eine während des Winkelanzugs bezüglich einer Drehachse der Vorrichtung feststehende Gegenkontur zugeordnet ist, wobei die Kontur und die Gegenkontur so zusammenwirken, dass sich bei Drehbetätigung des Winkelstellelements um die Drehachse zwei Endanschlagstellungen ergeben, welche Anfang und Ende des Winkelanzugs definieren. Die Vorrichtung ist aufgrund ihrer konstruktiven Eigenschaften und ihrer daraus resultierenden einfachen Handhabbarkeit insbesondere zur manuellen Schraubmontage von Schraubverbindungen für den Einsatz außerhalb von Fertigungslinien geeignet.

Weitere vorteilhafte Weiterbildungen und Ausgestaltungen der Erfindung ergeben sich durch die in den Unteransprüchen aufgeführten Maßnahmen.

Eine bevorzugte und besonders einfach zu realisierende Ausgestaltung der Erfindung besteht darin, dass die Kontur und die zugeordnete Gegenkontur jeweils als Kreisringsegmente ausgebildet sind, die in Umfangsrichtung koaxial zur Drehachse verlaufen, und die Kontur und die Gegenkontur die gleiche Krümmung bezüglich der Drehachse aufweisen. Dabei sind die Kontur und die zugeordnete Gegenkontur jeweils von zwei Anschlagkanten in Umfangsrichtung begrenzt. Dadurch ergeben sich definierte Anschlagpositionen, die einen präzise vorzunehmenden Winkelanzug ermöglichen.

Eine zweckmäßige Ausgestaltung der Erfindung sieht vor, dass die Differenz zwischen der aus der Bogenlänge der Kontur und der Bogenlänge der Gegenkontur gebildeten Winkelsumme und einem Vollkreis von 360° so gewählt ist, dass die Differenz dem Betrag des auszuführenden Winkelanzugs entspricht. Es ist dadurch möglich, für einen bestimmten Schraubverbindungstyp, der einen spezifischen Winkelanzug erfordert, ein Winkelstellelement mit einer darauf abgestimmten Kontur bereitzustellen, bei der die Bogenlänge der Kontur bei Vorgabe der Bogenlänge der Gegenkontur den freien Winkelbereich bzw. die Abstandslücke in Umfangsrichtung festlegt, der/die bei Drehbetätigung des Winkelstellelements überbrückt wird.

Um einer Schraubverbindung vor dem Winkelanzug ein vorbestimmtes Drehmoment aufzuprägen, ist gemäß einer Ausgestaltung der Erfindung vorgesehen, dass der Kupplungskörper ein erstes Rastelement aufweist, das in seiner Raststellung in eine zugeordnete Rastmulde des Aufnahmekörpers eintaucht, wobei es eine drehfeste Kopplung zwischen Kupplungskörper und Aufnahmekörper bis zum Erreichen eines vorbestimmten Drehmoments aufrechterhält, und das aus der zugeordneten Rastmulde ausrastet und die drehfeste Kopplung zum Aufnahmekörper löst, wenn das vorbestimmte Drehmoment eine auf das Rastelement wirkende Vorspannung überwindet. Dabei ist die dem ersten Rastelement über eine Feder vermittelte Vorspannungskraft gegen eine angrenzende Anlageseite des Aufnahmekörpers gerichtet und durch Verstellen des Federwegs der Feder einstellbar, um die Vorrichtung an den für einen bestimmten Schraubverbindungstyp erforderlichen Drehmomentanzug anzupassen. Zudem weist der Kupplungskörper ein zweites Rastelement auf, das in seiner Ausgangsstellung in eine zugeordnete Bohrung im Antriebskörper eintaucht, um eine drehfeste Kopplung zwischen Kupplungskörper und Antriebskörper zu bewirken, und in einer zweiten Stellung, bei der das erste Rastelement außer Eingriff bezüglich der zugeordneten Rastmulde ist, in eine zugeordnete Bohrung im Aufnahmekörper eintaucht, um ein drehfeste Kopplung zwischen Kupplungskörper und Aufnahmekörper zu bewirken. Die Ausgangsstellung, die vom ersten Rastelement bestimmt ist, dient dazu, den Drehmomentanzug einer Schraubverbindung zu bewerkstelligen, während die zweite Stellung, welche - bei ausgeklinktem ersten Rastelement - vom zweiten Rastelement bestimmt ist, dazu dient, den Antriebskörper aus der drehfesten Verbindung mit dem Kupplungskörper abzukoppeln, damit das Winkelstellelement die Antriebsfunktion während des Winkelanzugs wahrnehmen kann. Die beiden Stellungen sind dabei als Drehstellungen relativ zum Aufnahmekörper ausgebildet, so dass der Kupplungskörper durch eine Relativverdrehung bezüglich des Aufnahmekörpers von der Ausgangslage, d.h. der ersten Stellung, in die zweite Stellung bringbar ist.

Indem die dem ersten Rastelement zugeordnete Rastmulde und die dem zweiten Rastelement im Aufnahmekörper zugeordnete Bohrung in Umfangsrichtung des Aufnahmekörpers voneinander beabstandet angeordnet sind, ergeben sich dadurch zwei Funktionsstellungen des Kupplungskörpers bezüglich des Aufnahmekörpers.

Indem das zweite Rastelement in einer im Kupplungskörper außeraxial verlaufenden Durchgangsbohrung aufgenommen ist und einen Radialvorsprung aufweist, der aus einem die Durchgangsbohrung zum Außenmantel des Kupplungskörpers durchbrechenden Schlitz nach außen ragt, ist es möglich, den Radialvorsprung und somit das zweite Rastelement von außen zu betätigen, um das Rastelement aus seiner Raststellung in dem zugeordneten Sackloch des Aufnahmekörpers auszulenken. Dadurch ist der Kupplungskörper - nach Beenden eines Verschraubungsvorgangs - durch eine Relativdrehung bezüglich des Aufnahmekörpers in Gegenrichtung wieder in seine Ausgangslage bringbar, in welcher der Antriebskörper, der Kupplungskörper und der Aufnahmekörper als synchron betätigbare Einheit fungieren, um einen neuen Verschraubungsvorgang zu erlauben.

Eine zweckmäßige Ausgestaltung der Erfindung sieht vor, dass ein Torsionselement koaxial zur Drehachse der Vorrichtung angeordnet ist und den Aufnahmekörper mit dem Winkelstellelement drehfest verbindet. Dadurch erfolgt bei Drehbetätigung des Winkelstellelements eine Drehmitnahme des Aufnahmekörpers.

Indem die Gegenkontur an einem dem Winkelstellelement zugewandten Abschnitt des Antriebskörpers angeordnet ist, dient der während des Winkelanzugs ohne Antriebsfunktion gestellte Antriebskörper als Bezugskörper für das Winkelstellelement.

Insgesamt ergibt sich eine Vorrichtung, die aufgrund ihrer konstruktiven Charakteristika sowohl kostengünstig herstellbar als auch kostengünstig betreibbar ist, da turnusgemäß anfallende Wartungs- und Kalibrierungsprozeduren wie bei elektronisch arbeitenden Verschraubungsanlagen praktisch entfallen können, und die zum Verschrauben von unterschiedlichen Schraubverbindungstypen geeignet ist wie beispielsweise von Radmuttern und Common-Rail-Injektoren verschiedener Injektorgenerationen, welche sich u.a. hinsichtlich der jeweils vorgeschriebenen Verschraubungsparameter voneinander unterscheiden, um ein für die jeweilige Injektorgeneration charakteristisches Einspritzverhalten einzuhalten.

### Kurze Beschreibung der Zeichnungen

Ein Ausführungsbeispiel der Erfindung ist in der nachfolgenden Beschreibung und in den beigefügten Zeichnungen näher erläutert. Letztere zeigen in schematisch gehaltenen Ansichten:
Fig. 1 eine im Längsschnitt gehaltene Ansicht einer Ausführungsform der erfindungsgemäßen Vorrichtung, welche einen Aufnahmekörper, einen Antriebskörper, einen zwischen Aufnahmekörper und Antriebskörper angeordneten Kupplungskörper, ein dem Antriebskörper nachgeordnetes Winkelstellelement, das über ein Torsionselement mit dem Aufnahmekörper in Antriebsverbindung steht, und ein in Führungssäulen geführtes Klemmelement zum temporären Feststellen des Antriebskörpers während des Winkelanzugs,
Fig. 2 eine perspektivische Ansicht der Vorrichtung von Fig. 1,
Fig. 3 eine Explosionsdarstellung einzelner Komponenten der Vorrichtung von Fig. 1, und
Fig. 4 eine Ansicht der Ausführungsform der Vorrichtung analog Fig. 1, wobei beispielhaft ein Kraftstoffinjektor an seiner Düsenspannmutter in dem Aufnahmekörper zum Herstellen einer Schraubverbindung zwischen Düsenspannmutter und Haltekörper aufgenommen ist.

### Ausführungsformen der Erfindung

Fig. 1 bis 3 veranschaulichen schematisch in unterschiedlichen Ansichten die im Ganzen mit 10 bezeichnete Vorrichtung gemäß einer Ausführungsform. Die Vorrichtung 10 dient zum Herstellen einer Schraubverbindung und weist dazu einen Aufnahmekörper 11, der zur Aufnahme eines Schraubverbindungselements wie z.B. einer Mutter der zu verschraubenden Schraubverbindung vorgesehen ist, einen Kupplungskörper 12, einen Antriebskörper 13 und ein mit dem Aufnahmekörper 11 über ein Torsionselement 15 starr verbundenes Winkelstellelement 14 auf. Dabei sind der Aufnahmekörper 11, der Kupplungskörper 12, der Antriebskörper 13, das Winkelstellelement 14 und das Torsionselement 15 koaxial zur Mittelachse bzw. Drehachse 16 der Vorrichtung 10 angeordnet. Der Antriebskörper 13 ist zur manuellen Drehbetätigung der Vorrichtung 10 bis zum Erreichen des vordefinierten Drehmoments bzw. Schwellmoments vorgesehen, während das Winkelstellelement 14 zur Drehbetätigung während des abschließenden Winkelanzugvorgangs dient. Ferner weist die Vorrichtung 10 zwei Führungssäulen 17, 17' und einen in den Führungssäulen 17, 17' geführten Klemmkörper 18 auf, um den Antriebskörper 13 während des Winkelanzugvorgangs temporär festzustellen.

In Ausgangslage der Vorrichtung 10, d.h. bis zum Erreichen eines vordefinierten Drehmoments bzw. Schwellmoments, sind der Aufnahmekörper 11, der Kupplungskörper 12 und der Antriebskörper 13 so miteinander gekoppelt, dass sie zusammen als Einheit miteinander um die Drehachse 16 drehbar, jedoch nicht gegeneinander verdrehbar sind. Dazu weist der Kupplungskörper 12 eine parallel zur Mittelachse 16 verlaufende Bohrung 19 auf, in der ein federvorgespanntes Rastelement 20, beispielsweise eine Kugel oder ein Stift, aufgenommen ist, wobei das Rastelement 20 von einer zugeordneten Feder (nicht dargestellt) in eine Rastmulde 21 gedrückt ist, welche in der dem Kupplungsteil 12 zugewandten Anlageseite 11' des Aufnahmekörpers 11 ausgebildet ist und mit der Bohrung 19 fluchtet. Die Ausrastschwelle, d.h. diejenige Schwelle, bei der das Rastelement 20 aus der Rastmulde 21 ausrastet und dabei die Drehmitnahmekopplung zwischen Kupplungskörper 12 und Aufnahmekörper 11 löst, ist abhängig von der Vorspannkraft des Rastelements 20; diese Vorspannkraft ist einstellbar, indem die zugeordnete Feder entsprechend selektiert ist oder indem der Federweg der zugeordneten Feder in der Bohrung 19 entsprechend verstellt wird, wobei in einem mit einem Gewindegang versehenen oberen Bereich der Bohrung 19 eine zur Abstützung der Feder vorgesehene Schraube oder dergleichen (nicht dargestellt) angeordnet ist, damit die axiale Position der Schraube geändert werden kann, um eine Verstellung des Federwegs der Feder in der Bohrung 19 und mithin eine Änderung der Ausrastschwelle des Rastelements 20 zu ermöglichen. Ferner weist der Kupplungskörper 12 eine parallel zur Mittelachse 16 verlaufende zweite Bohrung 22 mit darin aufgenommenem Rastelement 23 auf. Die zweite Bohrung 22 ist als Durchgangsbohrung ausgebildet und in Umfangsrichtung des Kupplungskörpers 12 beabstandet zur ersten Bohrung 19 angeordnet. Befindet sich die Vorrichtung 10 in ihrer Ausgangslage bzw. ihrem Anfangsdrehzustand, in der/dem das Rastelement 20 in der zugeordneten Rastmulde 21 des Aufnahmekörpers 11 verrastet ist, so fluchtet die zweite Bohrung 22 mit einer Sacklochbohrung 24, welche in der dem Kupplungskörper 12 zugewandten Anlageseite 13' des Antriebskörpers 13 ausgebildet ist; in diesem Fall erstreckt sich das zweite Rastelement 23, das im Ausführungsbeispiel als im Wesentlichen zylinderförmiger Arretierbolzen ausgebildet ist, von der Durchgangsbohrung 22 bis in die Sacklochbohrung 24. Dabei ist das zweite Rastelement 23 mittels einer Feder 25, die in der Durchgangsbohrung 22 aufgenommen ist und das zweite Rastelement 23 umschließt, gegen die axial angrenzende Anlageseite 11' des Aufnahmekörpers 11 vorgespannt, so dass das zur Anlageseite 11' weisende Ende 23' des Rastelements 23 an diese Anlageseite 11' in Anschlag gestellt ist. Die Länge des zweiten Rastelements 23 entspricht etwa der Summe aus der Länge der Durchgangsbohrung 22 und der Tiefe der Sacklochbohrung 24. Die Richtung der Vorspannung des zweiten Rastelements 23 resultiert daraus, dass sich die Feder 25 mit ihrem einen Ende an einem Lagerring 26, der in einem an den Antriebskörper 13 angrenzenden Bereich der Durchgangsbohrung 24 aufgenommen bzw. gelagert ist und das zweite Rastelement 23 dort mit einem gewissen Spiel umschließt, und mit ihrem anderen Ende an einem Vorsprung 27 abstützt, der radial aus dem zweiten Rastelement 23 vorsteht und im Ausführungsbeispiel als Madenschraube ausgebildet ist; die Durchgangsbohrung 22 ist mit einem seitlichen Schlitz 28 radial nach außen so geöffnet, dass der Vorsprung 27 diesen Schlitz 28 nach außen durchgreifen kann. Da in der Ausgangslage der Vorrichtung 10 das zweite Rastelement 23 sowohl die Sacklochbohrung 24 im Antriebskörper 13 als auch die Durchgangsbohrung 24 im Kupplungskörper 12 durchsetzt, ist der Antriebskörper 13 mit dem Kupplungskörper 12 drehfest gekoppelt.

Der Aufnahmekörper 11 weist auf seiner dem Kupplungskörper 12 zugewandten Seite einen rohrförmig verjüngten Fortsatz 11", der sich koaxial zur Mittelachse 16 erstreckt und eine zentrale Durchgangsbohrung des Kupplungskörpers 12 gleitend durchgreift, und an seiner dem Kupplungskörper 12 abgewandten Seite eine zentrale Aufnahmeöffnung 30, die zur Aufnahme eines Schraubverbindungselements im Ausführungsbeispiel als Antriebssechskant ausgebildet ist. Durch den Aufnahmekörper 11 und dessen rohrförmig verjüngten Fortsatz 11" hindurch erstreckt sich ausgehend von der Aufnahmeöffnung 30 koaxial zur Mittelachse 16 eine durchmesserkleinere Durchgangsbohrung 39, welche im Endbereich des Fortsatzes in eine Anschlussöffnung 31 mit quadratischen Querschnitt mündet, die zur formschlüssigen Aufnahme eines Endabschnitts des Torsionselements 15 dient.

Zur Axialsicherung von Aufnahmekörper 11 und Kupplungskörper 12 ist ein Wellensicherungsring 32 vorgesehen, der eine Ringnut 33 am Fortsatz 11" des Aufnahmekörpers 11 so umgreift, dass der am Fortsatz gleitend gelagerte Kupplungskörper 12 zwischen der benachbarten Anlageseite 11' des Aufnahmekörpers 11 und dem aus der Ringnut radial vorstehenden Wellensicherungsring 32 axial gesichert ist. Auf seiner dem Wellensicherungsring 32 abgewandten Seite des Kupplungskörpers 12 ist dessen zentrale Durchgangsbohrung zu einer Stufenbohrung so erweitert, dass dort eine Ringschulter ausgebildet ist, in der ein ringförmiges Axiallager 34 aufgenommen ist, das mit seinem Innenring (nicht dargestellt) den Fortsatz des Aufnahmekörpers 11 umgreift, um die bei einer Relativverdrehung der aufeinanderliegenden Flächen des Aufnahmekörpers 11 und des Kupplungskörpers 12 auftretende Reibung zu minimieren.

Ein weiteres Axiallager 35 ist vorgesehen, um eine Axialsicherung des Antriebskörpers 13 an dem Aufnahmekörper 11 zu realisieren. Dazu ist das Axiallager 35 in einer Ringschulter 13" des Antriebskörpers 13 aufgenommen, welche auf der an den Kupplungskörper 12 angrenzenden Anlageseite 13' des Antriebskörpers 13 ausgebildet ist, und umgreift einen aus dem Kupplungskörper 12 herausragenden und in die Ringschulter 13" des Antriebskörpers 13 hineinragenden Endabschnitt 11" des Aufnahmekörpers 11. Beispielsweise kann das Axiallager 35 als Rillenkugellager ausgebildet sein, wobei dessen Innenring (nicht dargestellt) auf den im Außenprofil kreisförmigen Endabschnitt des Aufnahmekörpers 11 aufgepresst ist, während dessen Außenring (nicht dargestellt) in die Ringschulter 13" des Antriebskörpers 13 eingepresst ist, und dadurch die Axialsicherung bewirkt ist.

Der Antriebskörper 13 weist auf seiner dem Kupplungskörper 12 abgewandten Seite einen sich von dort koaxial zur Mittelachse 16 forterstreckenden rohrförmigen Halsabschnitt 36 auf, welcher in ein Kopfstück 37 mündet, an dem das im Wesentlichen hülsenförmig ausgebildete Winkelstellelement 14 angeordnet ist. Innerhalb des Halsabschnitts 36 des Antriebskörpers 13 ist das Torsionselement 15 angeordnet, das als Hohlstab oder Hohlzylinder ausgebildet ist und sich koaxial zur Mittelachse 16 erstreckt, wobei ein im Außenprofil quadratisch geformtes Ende des Torsionselements 15 formschlüssig in ein entsprechend geformtes Innenprofil einer Aufnahmeöffnung des Winkelstellelements 14 und das andere Ende des Torsionselements 15 mit einem ebenfalls quadratisch geformtes Außenprofil in ein entsprechendes Innenprofil in den in die Ringschulter 13" des Antriebskörpers 13 hineinragenden Fortsatz bzw. Endabschnitt 11" des Aufnahmekörpers 11 formschlüssig eingreift, so dass sich eine drehfeste Verbindung zwischen dem Winkelstellelement 14 und dem Aufnahmekörper 11 ergibt.

Das Winkelstellelement 14 und das Kopfstück 37 des Antriebskörpers 13 sind in axialem Anschlag zueinander angeordnet, wobei das Winkelstellelement 14 relativ zum Antriebskörper 13 um die Mittelachse bzw. Drehachse 16 zwischen zwei Anschlagstellungen verdrehbar bzw. verschwenkbar ist. Dazu ist an der dem Kopfstück 37 zugewandten Seite des Winkelstellelements 14 eine Kontur 40 ausgebildet, der eine Gegenkontur 41 an der angrenzenden Seite des Kopfstücks 37 zugeordnet ist. Sowohl die Kontur 40 als auch die Gegenkontur 41 sind am jeweiligen Umfangsrand als kragenförmig vorstehende Kreisringsegmente ausgebildet, wobei das Kreisringsegment der Kontur 40 kragenförmig nach unten vorsteht, während das Kreisringsegment der Gegenkontur 41 kragenförmig nach oben vorsteht. Da das Kopfstück 37 und das Winkelstellelement 14 den gleichen Außenradius bezüglich der Mittelachse bzw. Drehachse 16 aufweisen, haben die Kontur 40 und die zugeordnete Gegenkontur 41 dieselbe Krümmung in Umfangsrichtung bezüglich der Mittelachse 16, so dass die die Kontur 40 und Gegenkontur 41 bildenden Kreisringsegmente auf gleichem Radius bezüglich der Mittelachse 16 liegen. Die in Umfangsrichtung verlaufende jeweilige Länge bzw. Bogenlänge der Kontur 40 und der Gegenkontur 41 können gleich oder unterschiedlich bemessen sein, wobei einerseits die Summe aus der Bogenlänge der Kontur 40 des Winkelstellelements 14 und der Bogenlänge der Gegenkontur 41 des Kopfstücks 37 kleiner als 360° bemessen ist und andererseits die Differenz zwischen dieser Summe und dem Vollkreis von 360° einem eine Abstandslücke definierenden Winkelbereich entspricht, welcher derart gewählt ist, dass er äquivalent zum gewünschten bzw. durchzuführenden Winkelanzug ist.

Indem die Kontur 40 und die zugeordnete Gegenkontur 41 ineinandergreifend angeordnet sind, ist die Kontur 40 des Winkelstellelements 14 relativ zur Gegenkontur 41 des Kopfstücks 37 innerhalb des vorstehend erwähnten Winkelbereichs verdrehbar, welcher durch zwei Anschlagstellungen begrenzt bzw. festgelegt ist, von denen eine erste Anschlagstellung dadurch festgelegt ist, dass eine erste Anschlagkante 40' der als kragenförmiges Kreisringsegment ausgebildeten Kontur 40 gegen die in Umfangsrichtung benachbarte Anschlagkante 41' der als kragenförmiges Kreisringsegment ausgebildeten Gegenkontur 41 in Anschlag gestellt ist, während eine zweite Anschlagstellung dadurch festgelegt ist, dass eine zweite Anschlagkante 40" der als kragenförmig ausgebildeten Kontur 40 nach Überstreichen des freien Winkelbereichs an der anderen Anschlagkante 41" der Gegenkontur 41 in Anschlag gerät. Dabei sind sowohl die Kontur 41 wie auch die Gegenkontur 41 aufgrund der jeweils kragenförmig ausgebildeten Kreisringsegmente von jeweils zwei in Umfangsrichtung voneinander beabstandeten Anschlagskanten 40', 40" und 41', 41" flankiert bzw. begrenzt, welche mithin die jeweilige Bogenlänge von Kontur 41 und Gegenkontur 41 definieren.

Der Vorrichtung 10 gemäß Fig. 1 bis 3 liegt folgende Funktionsweise zugrunde: In einer ersten Phase wird zunächst nur der Antriebskörper 13 manuell betätigt d.h. um die Mittelachse 16 gedreht, wobei in diesem Anfangszustand, in welchem der Antriebskörper 13, der Kupplungskörper 12 und der Aufnahmekörper 11 miteinander drehfest gekoppelt sind, diese drei Vorrichtungskomponenten 11, 12, 13 sich als integrale Einheit synchron drehen, die dabei ein in der Aufnahmeöffnung des Aufnahmekörpers 11 befindliches Schraubverbindungselement gegen ein zugeordnetes Konterelement solange zuzieht, bis das aufzuwendende Drehmoment derart zunimmt, dass die mittels der eingestellten Federkraft bzw. Vorspannkraft der zugeordneten Feder definierte Ausrastschwelle des ersten Rastelements 20 erreicht und überwunden wird und dabei das letztere aus seiner zugeordneten Rastmulde 21 im Aufnahmekörper 11 herausschnappt; zugleich wird die bis dahin wirkende drehfeste Kopplung zwischen Kupplungskörper 12 und Aufnahmekörper 11 freigegeben, so dass der Aufnahmekörper 11 stehenbleibt, auch wenn der Antriebskörper 13 weitergedreht werden sollte. Der Antriebskörper 13 ist nun nur noch zusammen mit dem Kupplungskörper 12 drehbar und zwar relativ zum Aufnahmekörper 11. In einer zweiten Phase erfolgt nunmehr ein Weiterdrehen des Antriebskörpers 13 in Drehrichtung unter Mitnahme des Kupplungskörpers 12, wobei die Gegenkontur 41 des Kopfstücks 37 des Antriebskörpers 13 über eine ihrer Anschlagkanten 41', 41" die Kontur 40 des Winkelstellelements 14 mitnimmt, bis das in seiner Bohrung 22 befindliche zweite Rastelement 23 mit einer in dem Aufnahmekörper 11 ausgebildeten Sacklochbohrung 24' axial fluchtet und dort verrastet; dabei erfolgt gleichzeitig eine Freigabe der bis dahin drehfesten Kopplung zwischen dem Antriebskörper 13 und dem Kupplungskörper 12 und eine drehfeste Kopplung des Aufnahmekörpers 11 mit dem Kupplungskörper 12, da das zweite Rastelement 23 aufgrund der zum Aufnahmekörper 11 hin gerichteten Federvorspannung aus dem im Antriebskörper 13 ausgebildeten Sackloch 24 vollständig freikommt und mit seinem nach unten weisenden Ende 23' in das im Aufnahmekörper 11 ausgebildete Sackloch 24' eintaucht. In diesem Zustand stehen die einander zugeordneten Anschlagkanten 40', 41' der Kontur 40 des Winkelstellelements 14 und der Gegenkontur 41 des Kopfstücks 37 des Antriebskörpers 13 in Anschlag zueinander. In einer dritten Phase wird der Antriebskörper 13 an seinem radial reduzierten Halsabschnitt 36 zwischen dem Klemmbügel 18 und einer an dem Klemmbügel 18 verstellbar angeordneten Feststellschelle 18' gegen eine unbeabsichtigte Verdrehung festgeklemmt, wodurch der nunmehr feststehende Antriebskörper 13 mit seiner Kontur 40 eine feste Ausgangswinkelposition für das Winkelstellelement 14 und einen freien Winkelbereich bis zum Erreichen einer Endanschlagsposition definiert. Dazu korrespondiert die Betragsdifferenz |ϕ - γ| zwischen einem Winkel ϕ, den die Rastmulde 21 und das Sackloch 24' im Aufnahmekörper 11 bezüglich der Drehachse 16 zueinander bilden, und einem Winkel γ, den die die Rastelemente 20, 23 aufnehmenden Bohrungen 19, 22 im Kupplungskörper 12 bezüglich der Drehachse 16 zueinander bilden, mit dem von der Kontur 40 des Winkelstellelements 14 und der zugeordneten Gegenkontur 41 definierten freien Winkelbereich Δ, wobei im Falle der vorliegenden Ausführungsform für diese Winkel die Beziehung |ϕ - γ| = Δ gilt. Sodann wird ein Schraubenschlüssel an einen Antriebsaufsatz 45 der Winkelstellelements 14 angesetzt und das Winkelstellelement 14 soweit relativ zum Antriebskörper 13 verdreht, bis die andere Anschlagkante 40" der Kontur 40 des Winkelstellelements 14 den freien Winkelbereich überwindet und an der zugeordneten Anschlagkante 41" der Gegenkontur 41 anschlägt, wobei der Winkelanzug der zu verschraubenden Schraubverbindung vollzogen ist.

Um die Vorrichtung 10 für einen neuen Verschraubungsvorgang wieder in die Ausgangsstellung zurückzustellen, wird der radial aus dem Schlitz 28 nach außen ragende Vorsprung 27 des zweiten Rastelements 23 gegen die Kraft der Feder 25 vertikal nach oben gedrückt bzw. ausgelenkt, bis das zugehörige Rastelement 23 aus der im Aufnahmekörper 11 ausgebildeten Sacklochbohrung 24' vollkommen freikommt und dadurch einerseits die drehfeste Kopplung von Kupplungskörper 12 und Aufnahmekörper 11 gelöst ist und andererseits der Kupplungskörper 12 und der Antriebskörper 13 aufgrund der Auslenkung des Rastelements 23 drehfest miteinander gekoppelt sind; bei dann erfolgender Verdrehung im Gegenuhrzeigersinn des Kupplungskörpers 12 oder Antriebskörpers 13 bis zu jener Drehposition, bei der das erste Rastelement 20 mit der zugeordneten Rastmulde 21 im Aufnahmekörper 11 fluchtet, erfolgt dort ein Verrasten des ersten Rastelements 20 in die Ausgangsstellung, wobei nunmehr der Aufnahmekörper 11 drehfest mit dem Kupplungskörper 12 gekoppelt ist und die Vorrichtung 10 bereit für einen neuen Verschraubungsvorgang ist. Damit der Vorsprung 27 des zweiten Rastelements 23 einen ausreichenden vertikalen Bewegungsspielraum hat, ist der Schlitz 28 als vertikal verlaufender Längsschlitz ausgebildet, dessen Längserstreckung bzw. Höhe so bemessen ist, dass das zweite Rastelement in seiner oberen Anschlagstellung mit seinem nach oben weisenden Ende in die im Antriebskörper 13 ausgebildete Sacklochbohrung 24 und in seiner unteren Anschlagstellung mit seinem nach unten weisenden Ende 23' in die im Aufnahmekörper 11 ausgebildete Sacklochbohrung 24' eintauchen kann.

Wie Fig. 2 in einer Perspektivansicht der Vorrichtung 10 veranschaulicht, weisen der Aufnahmekörper 11, der Kupplungskörper 12 und der an den Kupplungskörper 12 angrenzende Teil des Antriebskörpers 13 eine im Wesentlichen zylinderförmige Außengeometrie mit gleichem Außenradius auf, wobei der an den Kupplungskörper 12 angrenzende Teil des Antriebskörpers 13 auf seiner dem Kupplungskörper 12 abgewandten Seite in den durchmesserkleineren Halsabschnitt 36 übergeht, welcher in dem radial erweitertem Kopfstück 37 endet, auf dem das Winkelstellelement 14 so aufsitzt, dass die Kontur 40 des Winkelstellelements 14 und die Gegenkontur 41 des Kopfstücks 37 ineinandergreifen. Zum Feststellen des Halsabschnitts des Antriebskörpers 13 weist der Klemmbügel 18 in seiner Mitte eine Ausbuchtung 18' auf, die so gekrümmt ist, dass sie den Halsabschnitt 36 passgenau zur Hälfte umgreift, und eine gekrümmt ausgebildete Feststellschelle 18", welche mittels zweier Schrauben 29, 29' gegenüber der Ausbuchtung 18' an dem Klemmbügel 18 befestigbar ist, so dass der Halsabschnitt 36 von der Ausbuchtung 18' und der gegenüberliegend angeordneten Feststellschelle 18" form- und kraftschlüssig umgriffen ist. Dabei ist der Klemmbügel 18 mit seinen Enden vertikal verschiebbar in den zwei zylinderförmig ausgebildeten und sich vertikal erstreckenden Führungssäulen 17, 17' gelagert, welche symmetrisch bezüglich der Mittelachse 16 angeordnet sind; verankert sind die Führungssäulen 17, 17' auf einer nicht dargestellten Bodenplatte. Zur besseren Handhabung kann der Antriebskörper 13 im Bereich des Halsabschnitts 36 eine gerändelte Zylindermanteloberfläche aufweisen.

Fig. 4 veranschaulicht ein Anwendungsbeispiel für die in Fig. 1 bis 3 dargestellte Vorrichtung 10 zum Herstellen einer Schraubverbindung zwischen der Düsenspannmutter 61 und dem Haltekörper 62 eines Kraftstoffinjektors 60. Dabei ist der Haltekörper 62 des Injektors 60 auf der Bodenplatte (nicht dargestellt) der Vorrichtung für die Dauer des Verschraubungsvorgangs eingespannt, während die Düsenspannmutter 61 des Injektors 60 mittels eines Antriebsstücks 61' in die Aufnahmeöffnung 30 des Aufnahmekörpers 11 so aufgenommen ist, dass das Einspritzglied 63 des Injektors 60 in die Aufnahmeöffnung 30 des Aufnahmekörpers 11 hineinragt. Das Antriebsstück bzw. die Schraubernuss 61' ist als Adapter ausgebildet, um eine jeweilige Düsenspannmutter von Injektoren unterschiedlicher Injektorgenerationen in den Aufnahmekörper 11 aufnehmen zu können. Ein von oben entlang der Mittelachse 16 in die zentrale Durchgangsbohrung 39 der Vorrichtung 10 eingesteckter Niederhalter 64 ist in axialem Anschlag gegen das Einspritzglied 53 gestellt, um das Einspritzglied während des Verschraubungsvorgangs zentral zu fixieren.

In der ersten Phase erfolgt der Drehmomentanzug, indem der Antriebskörper 13 über seine Außenmantel manuell um die Drehachse 16 gedreht wird; unter Drehmitnahme des Kupplungskörpers 12 und des Aufnahmekörpers 11 wird sukzessive die Düsenspannmutter 61 des Injektors 60 gegen dessen Haltekörper 62 zugezogen, bis das beim Drehvorgang aufgewendete Drehmoment die Vorspannung des ersten Rastelements 20 erreicht und bei Überwindung dieser Vorspannung die bis dahin wirkende drehfeste Kopplung zwischen Kupplungskörper 12 und Aufnahmekörper 11 löst, so dass in diesem Moment der Aufnahmekörper 11 antriebslos ist und zusammen mit der Düsenspannmutter 61 in dieser Drehstellung verharrt, in welcher der Schraubverbindung, d.h. in diesem Fall der Düsenspannmutter und dem Haltekörper des Injektors, ein definiertes Drehmoment aufgeprägt ist. Im Falle eines zu verschraubenden Injektors ist üblicherweise zwischen den Gewindegängen der Düsenspannmutter und des Haltekörpers ein Teflonring (nicht dargestellt) zwischengeordnet, der dazu dient, beim Verschraubungsvorgang einen gewissen Widerstand entgegenzusetzen und die Drehmomentschwelle deutlich hervortreten zu lassen.

In der daran anschließenden zweiten Phase erfolgt ein Weiterdrehen des Antriebskörpers 13 unter Drehmitnahme des Kupplungskörpers 12 relativ zum Aufnahmekörper 11, bis das zweite Rastelement 23 des Kupplungskörpers 12 mit der Position des im Aufnahmekörper 11 ausgebildeten Sacklochs 24' fluchtet; so dass das zweite Rastelement 23 aufgrund der nach unten gerichteten Vorspannung mit seinem unteren Ende dort eintaucht, während das obere Ende aus der im Antriebskörper 13 ausgebildeten Sacklochbohrung 24 vollständig freikommt. Damit ist einerseits der Kupplungskörper 12 drehfest mit dem Aufnahmekörper 11 gekoppelt und andererseits die bis dahin wirkende drehfeste Verbindung zwischen Kupplungskörper 12 und Antriebskörper 13 gelöst bzw. entkoppelt, so dass der Antriebskörper seine ursprüngliche Antriebsfunktion verliert. Im Unterschied zur ersten Phase, bei der der Antriebskörper 13, der Kupplungskörper 12 und der Aufnahmekörper 11 eine sich synchron drehende Einheit bilden und mithin die Kontur 40 des Winkelstellelements 14 und die Gegenkontur 41 des Kopfstücks 37 des Antriebskörpers 13 aufgrund der über das Torsionselement 15 bestehenden drehfesten Verbindung zwischen Winkelstellelement und Aufnahmekörper 11 in einer starren Phasenwinkelbeziehung zueinander stehen, ist diese Phasenwinkelbeziehung in der zweiten Phase aufgrund des antriebslos in seiner Drehstellung verharrenden Aufnahmekörpers 11 aufgehoben, so dass sich für die Dauer der zweiten Phase die Relativstellung der Gegenkontur 41 in Drehrichtung bezüglich der Kontur 40 des Winkelstellelements ändert, bis eine Anschlagkante der Gegenkontur 41 in Anschlag zu einer Anschlagkante der Kontur 40 gerät und die dabei zwischen den beiden jeweils anderen Anschlagkanten der Kontur und Gegenkontur gebildete Abstandslücke einen freien Winkelbereich definiert, der dem auszuführenden Winkelanzug entspricht. Dazu korrespondiert die Betragsdifferenz zwischen dem Winkel, den die Rastmulde 21 und das Sackloch 24' im Aufnahmekörper 11 bezüglich der Drehachse 16 zueinander bilden, und dem Winkel, den die die Rastelemente 20, 23 aufnehmenden Bohrungen 19, 22 im Kupplungskörper 12 bezüglich der Drehachse 16 zueinander bilden, mit dem von der Kontur 40 des Winkelstellelements 14 und der zugeordneten Gegenkontur 41 definierten freien Winkelbereich.

In der sich daran anschließenden dritten Phase erfolgt zunächst die gegen eine unbeabsichtigte Relativverdrehung dienende Fixierung des Antriebskörpers 13 mittels des in den Führungssäulen 17, 17' gehaltenen Klemmbügels 18. Als Antriebsmittel dient bei dem nun vorzunehmenden Winkelanzugsvorgang das Winkelstellelement 14, während der Antriebskörper 13 in diesem Stadium die Funktion eines Bezugskörpers für das Winkelstellelement 14 übernimmt. Für den Winkelanzugsvorgang wird dann das Winkelstellelement 14 relativ zum festgestellten Antriebskörper 13 verdreht, bis die freistehende Anschlagkante der Kontur 40 den freien Winkelbereich zur benachbarten Anschlagkante der Gegenkontur 41 überwindet und dort in Anschlag gerät.

Zusammenfassend ist bei einer Vorrichtung 10, die zum Herstellen einer Schraubverbindung mit Aufnahmemitteln 11 zur Aufnahme eines Schraubverbindungselements der herzustellenden Schraubverbindung und mit Antriebsmitteln 13, 14 zum Übertragen einer äußeren Kraft dient, vorgesehen, dass ein Kupplungskörper 12 vorgesehen ist, der einen Antriebskörper 13 und einen Aufnahmekörper 11 bis zum Erreichen eines vorbestimmten Drehmoments drehfest koppelt und den Aufnahmekörper 11 bei Erreichen des vorbestimmten Drehmoments antriebslos stellt, und dass ein Winkelstellelement 14 vorgesehen ist, das während eines Winkelanzugvorgangs als Antriebsmittel zur Drehmitnahme eines Aufnahmekörpers 11 dient und eine Kontur 40 aufweist, der eine während des Winkelanzugs bezüglich einer Drehachse 16 der Vorrichtung 10 feststehende Gegenkontur 41 zugeordnet ist, wobei die Kontur 40 und die Gegenkontur 41 so zusammenwirken, dass sich bei Drehbetätigung des Winkelstellelements 14 um die Drehachse 16 zwei Endanschlagstellungen ergeben, welche mit Anfang und Ende des Winkelanzugs korrespondieren. Je nach für einen bestimmten Schraubverbindungstyp erforderlichem Winkelanzug ist ein Winkelstellelement 14 mit einer dazu passend konfigurierten Kontur 40 vorgesehen.

## Patentansprüche

1. Vorrichtung zum Herstellen einer Schraubverbindung mit Aufnahmemitteln zur Aufnahme eines Schraubverbindungselements der herzustellenden Schraubverbindung und mit Antriebsmitteln zum Übertragen einer äußeren Kraft, wobei ein Kupplungskörper (12) vorgesehen ist, der einen Antriebskörper (13) und einen Aufnahmekörper (11) bis zum Erreichen eines vorbestimmten Drehmoments drehfest koppelt und den Aufnahmekörper (11) bei Erreichen des vorbestimmten Drehmoments antriebslos stellt, und wobei ein Winkelstellelement (14) vorgesehen ist, welches nach Erreichen des vorbestimmten Drehmoments bei ohne Antriebsfunktion gestelltem Antriebskörper während eines Winkelanzugvorgangs als Antriebsmittel zur Drehmitnahme des Aufnahmekörpers (11) dient und eine Kontur (40) aufweist, der eine während des Winkelanzugs bezüglich einer Drehachse (16) der Vorrichtung (10) feststehende Gegenkontur (41) zugeordnet ist, wobei die Kontur (40) und die Gegenkontur (41) so zusammenwirken, dass sich bei Drehbetätigung des Winkelstellelements (14) um die Drehachse (16) zwei Endanschlagstellungen ergeben, welche Anfang und Ende des Winkelanzugs definieren.

2. Vorrichtung nach Anspruch 1, **dadurch gekennzeichnet, dass** die Kontur (40) und die zugeordnete Gegenkontur (41) jeweils als Kreisringsegmente ausgebildet sind, die in Umfangsrichtung koaxial zur Drehachse (16) verlaufen.

3. Vorrichtung nach Anspruch 2, **dadurch gekennzeichnet, dass** die Kontur (40) und die Gegenkontur (41) die gleiche Krümmung bezüglich der Drehachse (16) aufweisen.

4. Vorrichtung nach Anspruch 2 oder 3, **dadurch gekennzeichnet, dass** die Kontur (40) und die zugeordnete Gegenkontur (41) jeweils von zwei Anschlagkanten (40', 40", 41', 41") im Umfangsrichtung begrenzt sind.

5. Vorrichtung nach Anspruch 4, **dadurch gekennzeichnet, dass** die Differenz zwischen der aus der Bogenlänge der Kontur (40) und der Bogenlänge der Gegenkontur (41) gebildeten Winkelsumme und einem Vollkreis von 360° so gewählt ist, dass die Differenz dem Betrag des auszuführenden Winkelanzugs entspricht.

6. Vorrichtung nach einem der Ansprüche 1 bis 5, **dadurch gekennzeichnet, dass** der Kupplungskörper (12) ein Rastelement (20) aufweist, das in seiner Raststellung in eine zugeordnete Rastmulde (21) des Aufnahmekörpers (11) eintaucht, wobei es eine drehfeste Kopplung zwischen Kupplungskörper (12) und Aufnahmekörper (11) bis zum Erreichen eines vorbestimmten Drehmoments aufrechterhält, und das aus der zugeordneten Rastmulde (21) ausrastet und die drehfeste Kopplung zum Aufnahmekörper (11) löst, wenn das vorbestimmte Drehmoment eine auf das Rastelement (20) wirkende Vorspannung überwindet.

7. Vorrichtung nach Anspruch 6, **dadurch gekennzeichnet, dass** die dem Rastelement (20) über eine Feder vermittelte Vorspannkraft gegen eine angrenzende Anlageseite (11') des Aufnahmekörpers (11) gerichtet ist und durch Verstellen des Federwegs der Feder einstellbar ist.

8. Vorrichtung nach Anspruch 6 oder 7, **dadurch gekennzeichnet, dass** der Kupplungskörper (12) ein zweites Rastelement (23) aufweist, das in seiner Ausgangsstellung in eine zugeordnete Bohrung (24) im Antriebskörper (13) eintaucht, um eine drehfeste Kopplung zwischen Kupplungskörper (12) und Antriebskörper (13) zu bewirken, und in einer zweiten Stellung, bei der das erste Rastelement (20) außer Eingriff bezüglich der zugeordneten Rastmulde (21) ist, in eine zugeordnete Bohrung (24') im Aufnahmekörper (11) eintaucht, um ein drehfeste Kopplung zwischen Kupplungskörper (12) und Aufnahmekörper (11) zu bewirken.

9. Vorrichtung nach Anspruch 8, **dadurch gekennzeichnet, dass** die dem ersten Rastelement (20) zugeordnete Rastmulde (21) und die dem zweiten Rastelement (23) im Aufnahmekörper (11) zugeordnete Bohrung (24') in Umfangsrichtung des Aufnahmekörpers (11) voneinander beabstandet angeordnet sind.

10. Vorrichtung nach Anspruch 8 oder 9, dass das zweite Rastelement (23) in einer im Kupplungskörper (12) außeraxial verlaufenden Durchgangsbohrung (22) aufgenommen ist und einen Radialvorsprung (27) aufweist, der aus einem die Durchgangsbohrung (22) zum Außenmantel des Kupplungskörpers (12) durchbrechenden Schlitz (28) nach außen ragt.

11. Vorrichtung nach Anspruch 1 bis 10, **dadurch gekennzeichnet, dass** ein Torsionselement (15) koaxial zur Drehachse (16) der Vorrichtung (10) angeordnet ist und den Aufnahmekörper (11) mit dem Winkelstellelement (14) drehfest verbindet.

12. Vorrichtung nach einem der Ansprüche 1 bis 11, **dadurch gekennzeichnet, dass** die Gegenkontur (41) an einem dem Winkelstellelement (14) zugewandten Abschnitt (37) des Antriebskörpers (13) angeordnet ist.

## Claims

1. Device for producing a screw connection, having receiving means for receiving a screw-connection element of the screw connection to be produced and having drive means for transmitting an external force, wherein a coupling body (12) is provided, which couples a drive body (13) and a receiving body (11) for conjoint rotation until a predetermined torque has been reached and renders the receiving body (11) driveless when the predetermined torque is reached, and wherein an angle setting element is provided (14) which, once the predetermined torque has been reached, with the drive body rendered without a driving function, serves, during an angular tightening operation, as drive means for entraining the receiving body (11) in rotation and has a contour (40) with which a mating contour (41) that is fixed with regard to an axis of rotation (16) of the device (10) during the angular tightening is associated, wherein the contour (40) and the mating contour (41) cooperate such that, upon rotational actuation of the angle setting element (14) about the axis of rotation (16), two end-stop positions arise, which define the start and end of the angular tightening.

2. Device according to Claim 1, **characterized in that** the contour (40) and the associated mating contour (41) are each in the form of circular ring segments that extend coaxially with the axis of rotation (16) in the circumferential direction.

3. Device according to Claim 2, **characterized in that** the contour (40) and the mating contour (41) have the same curvature with respect to the axis of rotation (16).

4. Device according to Claim 2 or 3, **characterized in that** the contour (40) and the associated mating contour (41) are each delimited by two stop edges (40', 40'', 41', 41'') in the circumferential direction.

5. Device according to Claim 4, **characterized in that** the difference between the angle sum formed from the arc length of the contour (40) and the arc length of the mating contour (41) and a full circle of 360° is chosen such that the difference corresponds to the amount of the angular tightening to be carried out.

6. Device according to one of Claims 1 to 5, **characterized in that** the coupling body (12) has a latching element (20) which, in its latching position, passes into an associated latching recess (21) in the receiving body (11), in which case it keeps the coupling body (12) and receiving body (11) coupled together for conjoint rotation until a predetermined torque has been reached, and which is released from the associated latching recess (21) and undoes the coupling for conjoint rotation to the receiving body (11) when the predetermined torque overcomes a preload acting on the latching element (20).

7. Device according to Claim 6, **characterized in that** the preloading force exerted on the latching element (20) via a spring is directed towards an adjoining contact side (11') of the receiving body (11) and is settable by adjusting the spring travel of the spring.

8. Device according to Claim 6 or 7, **characterized in that** the coupling body (12) has a second latching element (23) which, in its starting position, passes into an associated bore (24) in the drive body (13) in order to couple the coupling body (12) and drive body (13) together for conjoint rotation, and, in a second position, in which the first latching element (20) is disengaged from the associated latching recess (21), passes into an associated bore (24') in the receiving body (11) in order to couple the coupling body (12) and receiving body (11) together for conjoint rotation.

9. Device according to Claim 8, **characterized in that** the latching recess (21) associated with the first latching element (20) and the bore (24'), associated with the second latching element (23), in the receiving body (11) are arranged in a manner spaced apart from one another in the circumferential direction of the receiving body (11).

10. Device according to Claim 8 or 9, **characterized in that** the second latching element (23) is received in a through-bore (22) extending off-axially in the coupling body (12) and has a radial protrusion (27) which projects outwardly from a slot (28) interrupting the through-bore (22) as far as the outer shell of the coupling body (12).

11. Device according to Claims 1 to 10, **characterized in that** a torsion element (15) is arranged coaxially with the axis of rotation (16) of the device (10) and connects the receiving body (11) to the angle setting element (14) for conjoint rotation.

12. Device according to one of Claims 1 to 11, **characterized in that** the mating contour (41) is arranged on a portion (37), facing the angle setting element (14), of the drive body (13).

## Revendications

1. Dispositif pour produire un assemblage vissé, comprenant des moyens de réception pour la réception d'un élément d'assemblage vissé de l'assemblage vissé à produire, et des moyens d'entraînement pour la transmission d'une force extérieure, un corps d'accouplement (12) étant prévu, qui accouple de manière immobile en rotation un corps d'entraînement (13) et un corps de réception (11) jusqu'à ce qu'un couple de rotation prédéfini soit atteint et amène le corps de réception (11) dans un état non entraîné lorsque le couple de rotation prédéfini est atteint, et un élément de réglage angulaire (14) étant prévu, qui, après que le couple de rotation prédéfini a été atteint, lorsque le corps d'entraînement est réglé sans fonction d'entraînement, sert de moyen d'entraînement pendant un processus de serrage angulaire pour entraîner en rotation le corps de réception (11), et présente un contour (40) qui est associé à un contour complémentaire (41) fixe pendant le serrage angulaire par rapport à un axe de rotation (16) du dispositif (10), le contour (40) et le contour complémentaire (41) coopérant de telle sorte que, de l'actionnement en rotation de l'élément de réglage angulaire (14) autour de l'axe de rotation (16), résultent deux positions de butée finale qui définissent le début et la fin du serrage angulaire.

2. Dispositif selon la revendication 1, **caractérisé en ce que** le contour (40) et le contour complémentaire associé (41) sont chacun configurés en tant que segments d'anneau circulaire, qui s'étendent coaxialement à l'axe de rotation (16) dans la direction circonférentielle.

3. Dispositif selon la revendication 2, **caractérisé en ce que** le contour (40) et le contour complémentaire (41) présentent la même courbure par rapport à l'axe de rotation (16).

4. Dispositif selon la revendication 2 ou 3, **caractérisé en ce que** le contour (40) et le contour complémentaire associé (41) sont chacun délimités par deux bords de butée (40', 40'', 41', 41'') dans la direction circonférentielle.

5. Dispositif selon la revendication 4, **caractérisé en ce que** la différence entre la somme angulaire formée à partir de la longueur d'arc du contour (40) et la longueur d'arc du contour complémentaire (41) et un cercle entier de 360° est choisie de telle sorte que la différence corresponde au montant du serrage angulaire à effectuer.

6. Dispositif selon l'une quelconque des revendications 1 à 5, **caractérisé en ce que** le corps d'accouplement (12) comprend un élément d'encliquetage (20) qui, dans sa position d'encliquetage, plonge dans un évidement d'encliquetage associé (21) du corps de réception (11), celui-ci maintenant un accouplement immobile en rotation entre le corps d'accouplement (12) et le corps de réception (11) jusqu'à ce qu'un couple de rotation prédéfini soit atteint, et qui se dégage de l'évidement d'encliquetage associé (21) et détache l'accouplement immobile en rotation avec le corps de réception (11) lorsque le couple de rotation prédéfini dépasse une précontrainte agissant sur l'élément d'encliquetage (20).

7. Dispositif selon la revendication 6, **caractérisé en ce que** la force de précontrainte communiquée à l'élément d'encliquetage (20) par l'intermédiaire d'un ressort est dirigée contre un côté d'application adjacent (11') du corps de réception (11) et peut être ajustée par réglage de la course de ressort du ressort.

8. Dispositif selon la revendication 6 ou 7, **caractérisé en ce que** le corps d'accouplement (12) comprend un deuxième élément d'encliquetage (23) qui, dans sa position initiale, plonge dans un alésage associé (24) dans le corps d'entraînement (13) afin d'effectuer un accouplement immobile en rotation entre le corps d'accouplement (12) et le corps d'entraînement (13) et, dans une deuxième position, dans laquelle le premier élément d'encliquetage (20) est désengagé par rapport à l'évidement d'encliquetage associé (21), plonge dans un alésage associé (24') dans le corps de réception (11) afin d'établir un accouplement immobile en rotation entre le corps d'accouplement (12) et le corps de réception (11).

9. Dispositif selon la revendication 8, **caractérisé en ce que** l'évidement d'encliquetage (21) associé au premier élément d'encliquetage (20) et l'alésage (24') associé au deuxième élément d'encliquetage (23) dans le corps de réception (11) sont espacés l'un de l'autre dans la direction circonférentielle du corps de réception (11).

10. Dispositif selon la revendication 8 ou 9, **caractérisé en ce que** le deuxième élément d'encliquetage (23) est reçu dans un alésage de passage (22) s'étendant hors de l'axe dans le corps d'accouplement (12), et comprend une saillie radiale (27), qui dépasse vers l'extérieur à partir d'une fente (28) traversant l'alésage de passage (22) vers l'enveloppe extérieure du corps d'accouplement (12).

11. Dispositif selon les revendications 1 à 10, **caractérisé en ce qu'**un élément de torsion (15) est agencé coaxialement à l'axe de rotation (16) du dispositif (10), et relie de manière immobile en rotation le corps de réception (11) à l'élément de réglage angulaire (14).

12. Dispositif selon l'une quelconque des revendications 1 à 11, **caractérisé en ce que** le contour complémentaire (41) est agencé sur une section (37) du corps d'entraînement (13) tournée vers l'élément de réglage angulaire (14).
